# EUROPÄISCHE PATENTANMELDUNG

(11) **EP 0 233 836 A1**
(43) Veröffentlichungstag der Anmeldung: **26.08.1987**
(21) Anmeldenummer: 87810022.1
(22) Anmeldetag: 14.01.1987
(51) Int. Cl.: D03D 47/30

(54) **Strahlwebmaschine**

(30) Priorität: 19.02.1986 CH 668/86
(71) Anmelder: GEBRÜDER SULZER AKTIENGESELLSCHAFT, CH-8401 Winterthur (CH)
(72) Erfinder: Senn, Georg, CH-8630 Rüti (CH); Snijders, Willibrordus Maria, NL-5753 CX Deurne (NL)

(57) **Zusammenfassung**

In einer Strahlwebmaschine wird das Druckmedium zur Unterstützung des Schusseintrags den Hilfsdüsen (35) über Ventile (2) zugeführt, die an einem Speicherrohr (l) befestigt sind. Zur Befestigung der Ventile (2) dienen Tragelemente (ll,llʹ), welche mit den Ventilen (2) starr verbunden sind und durch Bohrungen (l0) im Speicherrohr (l) in dieses eingeführt und zentriert werden. Die Tragelemente (ll,llʹ) werden durch Schrauben (l5,l5ʹ) im Speicherrohr (l) fixiert, wobei jedes Tragelement (ll,llʹ) unter einer Vorspannkraft steht, welche das Ventil (2) an den Umfang des Speicherrohres (1) presst. Zwischen Tragelement (ll,llʹ) sind Dichtungen (6l,62) eingesetzt. Die Vorteile dieser Befestigungsart liegen in einer kostengünstigen Fertigung, in einer einfachen Montage und in einer hohen Betriebssicherheit.

## Beschreibung

Die Erfindung betrifft eine Einrichtung zur Versorgung einer Strahlwebmaschine mit Druckmedium, bestehend aus einem Speicherrohr für Druckmedium und Ventilen zur Steuerung des Druckmediums zum Schusskanal der Webmaschine während des Eintrags des Schussfadens.

Eine derartige Einrichtung wird in der japanischen GM-Publikation Nr. l9 747/84 / Anmeldenr. l2 7689/78 vorgestellt. Auf einem in der Webmaschine angeordneten länglichen Druckspeicher sitzen mechanisch betätigte Ventile, von welchen das Druckmedium zu den Hilfsdüsen an der Weblade gelangt.

Das Druckmedium kann durch eine Druchtrittsöffnung im Druckspeicher bzw. in der Grundplatte des Ventils in das Innere des Ventils gelangen.

Bei der Entwicklung von Webmaschinen geht es neben der Leistungssteigerung um die Konzipierung von bedienungsfreundlichen Komponenten, die gegebenenfalls ohne grossen Aufwand ausgetauscht werden können. Daneben müssen solche Komponenten einfach gestaltet sein, damit ihre Herstellkosten niedrig bleiben. Es ist Aufgabe der vorliegenden Erfindung, eine Einrichtung zur Versorgung einer Strahl webmaschine mit einem Druckmedium zu schaffen, welche diese Bedingungen erfüllt.

Die Erfindung, die diese Aufgabe löst, ist dadurch gekennzeichnet, dass mindestens ein Ventil am Speicherrohr mit einem Tragelement befestigt ist, welches in das Speicherrohr einführbar und fixierbar ist und eine Durchtrittsöffnung für das Medium vom Speicherrohr in das Ventil aufweist.

Bei der Montage kann das Ventil mit dem Tragelement durch eine Oeffnung ins Speicherrohr eingeführt und dagegen fixiert werden. Das Tragelement muss gegen das Speicherrohr abgedichtet sein, damit keine Druckluft ungenutzt entweichen kann. Auf diese Weise können die Erstmontage der Ventile am Speicherrohr sowie der Austausch von Ventilen bei Unterhaltsarbeiten rasch ausgeführt werden.

Im folgenden wird die Erfindung in drei bevorzugten Ausführungen anhand der Figuren im Detail beschrieben.

Es zeigen:
Fig. l einen Querschnitt durch ein Speicherrohr mit Ventil- und Tragelement gemäss der Erfindung sowie eine Ansicht auf die Weblade in Längsrichtung der Webmaschine,
Fig. 2 einen Querschnitt durch das Speicherrohr mit einem Tragelement in einer abgewandelten Ausführung,
Fig. 3 eine Abwandlung der Ausführung in Fig. 2.

Das Speicherrohr l dient u.a. als Strebe innerhalb des Webmaschinengestells, als Träger für Elemente zur Stützung 9l bzw. Abführung 92 des Gewebes 9, zur Speicherung von beispielsweise Druckluft in seinem Inneren und schliess lich zur Aufnahme von Ventilen 2, welche die Druckluft über Schlauchleitungen 5l,52 und 53 zur Weblade 3 leiten. Die Weblade 3 umfasst die Ladenwell 3l, das Ladenprofil 32 und das Riet 33 sowie die Hilfsdüsen 35, welche mit den Hilfsdüsenhaltern 34 am Ladenprofil 32 angeschraubt sind. Das Riet 33 bildet einen Schusskanal 40 für den Schussfaden 4, der zwischen den Kettfäden 7,8 durch Blasluft aus den Hilfsdüsen 35 unterstützt eingetragen wird. Die Druckluft strömt aus den Hilfsdüsen 35 nach einem Programm, weshalb sich zur Betätigung der Ventile 2 besonders Elektromagneten eignen. Die Ventile 2 sind ebenso wie die Hilfsdüsen 35 über die ganze Webbreite verteilt angeordnet. Die Ventile werden durch Tragelemente ll,llʹ am Speicherrohr befestigt. Das Tragelement ll,llʹ ist ein zylindrischer bolzen, der im oberen Teil des Ventils 2 eingeschraubt ist, wie aus Fig. 2 ersichtlich ist. An beiden Enden hat das Tragelelment ll,llʹ je einen Bund lll,ll2ʹ bzw. lllʹ, ll2ʹ zur Zentrierung im Speicherrohr l. Das Tragelement ll,llʹ wird mittels einer Schraube l5,l5ʹ fixiert, welche oben im Tragelement ll,llʹ eingeschraubt ist. Der Kopf der Schraube l5,l5ʹ stützt sich dabei über eine Unterlagscheibe l6,l6ʹ auf dem Speicherrohr ab. Zur Abdichtung zwischen Tragelement ll,llʹ und Speicherrohr l sind im unteren Bund ll2,ll2ʹ und im oberen Bund l5l der Schraube l5 bzw. im Bund lllʹ des Tragelements llʹ Dichtungen 6l,62 eingesetzt. Nach Anziehen der Schraube l5,l5ʹ ist das Tragelement ll,llʹ entsprechend der Schraubenkraft vorgespannt. Auf der der Schraube l5 bzw. l5ʹ gegenüberliegenden Seite des Tragelementes ll,llʹ stützt sich das Ventil 2 über den oberen Rand 20 am äusseren Umfang des Speicherrohrs ab. Im unteren Teil weist das Tragelement ll,llʹ eine Durchtrittsöffnung l2,l2ʹ,l3ʹ auf. Der Eintritt in die Durch trittsöffnung l2,l2ʹ liegt etwa vom inneren Umfang des Speicherrohrs l entfernt, damit Schmutzablagerungen auf dem Boden des Speicherrohrs l nicht in die Durchtrittsöffnung l2,l2ʹ gelangen können. Das Speicherrohr l ist lediglich durch sauber entgratete bohrungen l0 für den Anbau der Ventile 2 mit den Tragelementen ll,llʹ vorbereitet.

Die in Figur 3 gezeigte Variante unterscheidet sich von der Ausführung nach Fig. 2 dadurch, dass das Tragelement eine Schraube llʹʹ mit dem Kopf l5ʹʹ ist, die durch das Speicherrohr l in das Ventil 2 eingedreht wird.

## Patentansprüche

1. Einrichtung zur Versorgung einer Strahlwebmaschine mit Druckmedium, bestehend aus einem Speicherrohr (l) für das Druckmedium und Ventilen (2) zur Steuerung der Druckmediumzufuhr zum Schusskanal (40) der Webmaschine während des Eintrags des Schussfadens (4), dadurch **gekennzeichnet**, dass mindestens ein Ventil (2) am Speicherrohr (l) mit einem Tragelement (ll, llʹ,llʹʹ) befestigt ist, welches in das Speicherrohr einführbar und fixierbar ist und eine Druchtrittsöffnung (l2,l2ʹ,l3ʹ) für das Medium vom Speicherrohr in das Ventil aufweist.

2. Einrichtung nach Anspruch l, dadurch gekennzeichnet, dass das Ventil (2) mit dem Tragelement (ll,llʹ) starr verbunden ist.

3. Einrichtung nach Anspruch l, dadruch gekennzeichnet, dass das Tragelement (ll,llʹ) ein prismatischer Stab ist.

4. Einrichtung nach Anspruch l und 3, dadruch gekennzeichnet, dass das Tragelement (ll,llʹ) in zwei Bohrungen (l0) des Speicherrohrs (l) sitzt, welche miteinander fluchten.

5. Einrichtung nach Ansprüchen l und 4, dadruch gekennzeichnet, dass zwischen dem Tragelement (ll,llʹ) und den Bohrungen (l0) Dichtelemente (6l,62) vorgesehen sind.

6. Einrichtung nach Anspruch l, dadruch gekennzeichnet, dass das Tragelement (ll,llʹ) unter Vorspannung in Längsrichtung im Speicherrohr (l) befestigt ist.

7. Einrichtung nach den Ansprüchen l und 6, dadruch gekennzeichnet, dass das Ventil (2) mittels des Tragelenemts (ll,llʹ) gegen das Speicherrohr (l) gepresst wird, indem eine in das Tragelement eingesetzte Schraube (l5,l5ʹ) auf der dem Ventil (2) gegenüberliegenden Seite des Speicherrohres eine Spannkraft über das Tragelment (ll,llʹ) auf das Speicherrohr überträgt.

8. Einrichtung nach Anspruch l, dadruch gekennzeichnet, dass das Tragelement eine durch das Speicherrohr (l) gesteckter im Ventil (2) sitzende Schraube (llʹʹ) ist.
